# EUROPÄISCHE PATENTSCHRIFT

(11) **EP 0 421 119 B1**
(45) Veröffentlichungstag und Bekanntmachung des Hinweises auf die Patenterteilung: **22.06.1994**
(21) Anmeldenummer: 90116453.3
(22) Anmeldetag: 28.08.1990
(51) Int. Cl.: G08B 13/193

(54) **Passiv-Infrarot-Bewegungsmelder**
Passive infrared motion detector
Indicateur passif de mouvement infrarouge

(30) Priorität: 03.10.1989 DE 3932943
(43) Veröffentlichungstag der Anmeldung: 10.04.1991
(73) Patentinhaber: Asea Brown Boveri Aktiengesellschaft, 68309 Mannheim (DE)
(72) Erfinder: Schulte, Hans Jochem, D-5880 Lüdenscheid 11 (DE)
(74) Vertreter: Rupprecht, Klaus, Dipl.-Ing.

(56) Entgegenhaltungen:
- EP-A- 0 234 312
- EP-A- 0 323 601
- DE-A- 3 710 614
- US-A- 3 476 948
- US-A- 4 703 171

## Beschreibung

Die Erfindung betrifft einen Passiv-Infrarot-Bewegungsmelder nach dem Oberbegriff des Anspruches 1.

Passiv-Infrarot-Bewegungsmelder sind im wesentlichen Vorrichtungen, welche in Abhängigkeit von der detektierten Infrarotstrahlung eines Wärmestrahlung emittierenden Objekts einen Schaltvorgang auslösen. Sie dienen dazu, einen Raumbereich auf sich bewegende Objekte zu überwachen, wobei die Passiv-Infrarot-Bewegungsmelder z.B. auf die Änderung der Wärmestrahlung im zu überwachenden Erfassungsbereich reagieren. Ein derartiges Infrarot-Strahlungsobjekt ist z.B. ein Mensch, der sich in einem zu überwachenden Raum bewegt. Ein Passiv-Infrarot-Bewegungsmelder arbeitet lediglich als Empfänger infraroter Wärmestrahlung, wohingegen Infrarot-Bewegungsmelder anderer Art einen aktiven Infrarotsender aufweisen.

Aus der europäischen Patentschrift EP 0 113 468 ist ein Passiv-Infrarot-Bewegungsmelder mit einem azimutalen Erfassungswinkel von 180° bekannt, welcher im Inneren eines Gehäuses einen infrarotempfindlichen Sensor aufweist. Im Gehäuse sind fensterartige Durchbrüche vorhanden, in welchen sich eine Weitwinkelsammeloptik, insbesondere eine Fresnel-Kunststofflinse, befindet. Hierbei werden aus dem zu überwachenden Erfassungsbereich frontal einfallende Infrarotstrahlen direkt auf den Infrarotsensor gebündelt, wohingegen lateral aus dem Erfassungsbereich einfallende Infrarotstrahlen erst nach Zwischenreflexion an einem Umlenkspiegel-System auf den Infrarotsensor fokussiert werden.

Abgesehen von Fällen, in denen abhängig von den örtlichen Verhältnissen eine individuelle Anpassung der Erfassungscharakteristik an die örtlichen Gegebenheiten gewünscht ist, wird bei Passiv-Infrarot-Bewegungsmeldern grundsätzlich ein möglichst großräumiger Erfassungsbereich bei gleichzeitig hoher Erfassungsempfindlichkeit angestrebt. Aufgrund der Tatsache, daß bei dem aus dem Stand der Technik bekannten Passiv-Infrarot-Bewegungsmelder die aus dem Erfassungsbereich lateral einfallenden Infrarot-Strahlen mittels Zwischenreflexion an einem Umlenkspiegelsystem auf den Infrarotsensor fokussiert werden, ist aufgrund von Streuverlusten die Intensität der letztlich auf den Infrarotsensor einfallenden Strahlung gegenüber der unmittelbar vom Objekt emittierten Strahlung vermindert. Dies führt zu einer Einschnürung der Erfassungscharakteristik im lateralen Bereich.

Der im Stand der Technik bekannte Passiv-Infrarot-Bewegungsmelder ist hochempfindlich, insbesondere gegenüber im frontalen Erfassungsbereich vorkommenden Temperaturänderungen. Diese grundsätzlich wünschenswerte Tatsache ist jedoch dann nachteilig, wenn Schaltvorgänge bereits durch nicht gewollt detektierte Objekte, insbesondere kleine Tiere oder durch vorbeistreichende Luftströmungen ausgelöst werden. Als Abhilfe gegen die letztere, ungewollte Schaltvorgänge auslösende Ursache, hat sich die im Stand der Technik bekannte Maßnahme bewährt, sensorseitig beabstandet hinter der Kunststoff-Fresnellinse, eine Infrarotstrahlung durchlassende Kunststoff-Folie anzuordnen. Hierdurch werden zwei Wirkungen erzielt. Erstens wird die gesamte frontal und lateral einfallende Infrarotstrahlung in der Intensität gedämpft und zweitens wird zwischen der Kunststoff-Fresnellinse und der Kunststoff-Dämpfungs-Folie ein wärmeisolierendes Luftpolster erzeugt, welches die im Inneren des Passiv-Infrarot-Bewegungsmelders aufgrund der dort vorhandenen Auswerteelektronik erzeugte Wärme nicht nach draußen dringen läßt. Hierdurch wird ein Temperaturgradient von ungefähr +2°C gegenüber dem außenliegenden Erfassungsbereich stabilisiert. Ohne diese Maßnahme würde nämlich mittels Wärmeleitung die über die Fresnellinse nach außen abgeführte Wärmeenergie von vorbeistreichender Luft mitgenommen werden, was zur Auslösung unerwünschter Schaltvorgänge führen kann. Bei dieser Anordnung der insbesondere eine Wärmeisolierung bewirkenden Kunststoff-Folie ist jedoch nachteilig, daß die aus den lateralen Raumsektoren einfallenden und über das Umlenkspiegelsystem zwischenreflektierten Infrarotstrahlen ebenfalls gedämpft werden, was die Erfassungsempfindlichkeit im lateralen Bereich zusätzlich herabsetzt. Hier versucht die Erfindung Abhilfe zu schaffen.

Es ist Aufgabe der Erfindung, ausgehend vom gattungsgemäß vorbekannten Stand der Technik und unter Vermeidung der vorgenannten Nachteile, einen Passiv-Infrarot-Bewegungsmelder zu schaffen, der für lateral einfallende und über einen Umlenkspiegel zwischenreflektierte Infrarot-Strahlen eine Erhöhung der Erfassungsempfindlichkeit und eine Vergrößerung des Erfassungsbereichs gewährleistet.

Diese Aufgabe wird durch die im Kennzeichen des Anspruches 1 näher gekennzeichneten Merkmale gelöst. Vorteilhafte Ausführungsformen der Erfindung sind in den Unteransprüchen näher gekennzeichnet.

Erfindungsgemäß ist vorgesehen, daß im Strahlengang der aus dem frontalen Erfassungsbereich auf den Infrarotsensor einfallenden Infrarotstrahlen zusätzliche Dämpfungsmittel gegenüber den aus dem lateralen Erfassungsbereich einfallenden Infrarotstrahlen vorgesehen sind. Hierdurch wird bewirkt, daß der Transmissionsgrad für die aus dem frontalen Erfassungsbereich einfallenden Infrarotstrahlen geringer ist als der Transmissionsgrad der aus dem lateralen Erfassungsbereich auf den Infrarotsensor einfallenden Infrarotstrahlen. Hierbei ist der Transmissionsgrad definiert als das Verhältnis der nach dem Durchlaufen eines Mediums geschwächten Strahlungsintensität zur anfänglichen Strahlungsintensität, wobei vorliegend die anfängliche Strahlungsintensität im Strahlengang vor der Fresnellinse und die geschwächte Strahlungsintensität unmittelbar vor dem Infrarotsensor gemessen wird. Durch die erfindungsgemäße Maßnahme, lediglich die frontal einfallenden Infrarotstrahlen, nicht aber die lateral einfallenden Infrarotstrahlen zusätzlich zu bedämpfen, wird der auf dem Infrarotsensor aufgrund der stets vorhandenen Wärme-Hintergrundstrahlung mitempfangene Rauschpegel entscheidend reduziert. Hierdurch verbessert sich das Signal/Rausch-Verhältnis der lateral einfallenden Infrarotstrahlen im Vergleich zu den frontal einfallenden Infrarotstrahlen, wodurch die Infrarotstrahlungsänderungen der ersteren besser detektiert werden können. Hierdurch werden nicht nur die im Stand der Technik vorhandenen Einschnürungen der Erfassungscharakteristik im Bereich der lateral einfallenden Infrarotstrahlen beseitigt, sondern es kann durch eine sinnvolle Anordnung der Fresnellinsen-Zentren für die lateral einfallenden Infrarotstrahlen der Erfassungsbereich über denjenigen Erfassungsbereich hinaus vergrößert werden, wie er bei Passiv-Infrarot-Bewegungsmeldern ohne oder vollständiger Abdeckung mittels Kunststoff-Folie bekannt ist.

Vorteilhafterweise wird als Dämpfungsmittel im Strahlengang der frontal einfallenden Infrarotstrahlen eine infrarotdurchlässige Kunststoff-Folie vorgesehen, deren Transmissionsgrad bekanntlich im wesentlichen eine Funktion der durchzulassenden Infrarotwellenlänge, des Materials und der Folien-Dicke ist. In der Praxis haben sich Folien bewährt, deren Transmissionsgrad bei einer Wellenlänge von 10 »m zwischen 58% und 68% liegt. Der Dämpfungseffekt kann jedoch auch mit anderen Maßnahmen, wie z.B. mittels eines auf die Fresnel-Kunststofflinse aufgetragenen Lackes oder durch eine unterschiedlich dicke Ausbildung der Fresnel-Kunststofflinse erreicht werden. Die Verwendung einer Kunststoff-Dämpfungsfolie bietet hierbei aber den Vorteil, daß im frontalen Erfassungsbereich, in welchem die Erfassungsempfindlichkeit besonders hoch ist, wegen des zuvor erwähnten Luftpolsters eine Wärmeisolationsschicht vorhanden ist, aufgrund derer unerwünschte Schalthandlungen weitgehend verhindert werden können.

Nach einer zweckmäßigen Ausführungsform wird das als Weitwinkelsammeloptik verwendete Fresnellinsen-System durch eine Kunststoff-Fresnellinse verwirklicht, die halbkreisförmig konvex in den Erfassungsbereich hineingebogen ist. Hierbei sind den azimutalen Erfassungsbereich abdeckende, streifenförmige Segmente halbkreisförmig nebeneinander angeordnet, welche in die Kunststoff-Folie eingeprägte Fresnel-Linsen aufweisen.

Nach einer weiteren Ausführungsform sind für die Erfassung der aus dem frontalen Erfassungsbereich einfallenden Infrarot-Strahlen mindestens zwei übereinander angeordnete Zonen von segmentierten zentrischen Fresnellinsen, vorzugsweise elf, vorgesehen. Hierdurch wird ein Unterlaufen des frontalen Erfassungsbereiches unmöglich.

Nach einer besonders bevorzugten Ausführungsform der Erfindung sind lateral neben den den frontal einfallenden Infrarotstrahlen zugeordneten Segmenten Segmente mit azentrischen Fresnellinsen angeordnet. Die erfindungsgemäße Lehre kombiniert mit den vorstehend beschriebenen azentrischen Fresnellinsen bietet somit den entscheidenden Vorteil, daß der azimutale Erfassungsbereich des Passiv-Infrarot-Bewegungsmelder über 180° hinaus auf z.B. 220° ausgedehnt werden kann.

Die Erfindung wird nachstehend anhand der schematischen Zeichnungen näher beschrieben und erläutert. Es zeigen:
- Fig. 1: eine Frontalansicht des erfindungsgemäßen Passiv-Infrarot-Bewegungsmelders durch einen Fensterdurchbruch in der Gehäusewandung mit Kunststoff-Fresnellinsen-Folie,
- Fig. 2: eine mediane Schnittansicht durch den Passiv-Infrarot-Bewegungsmelder gemäß der Schnittlinie II-II in Fig. 1,
- Fig. 3: die Erfassungscharakteristik eines im Stand der Technik bekannten Passiv-Infrarot-Bewegungsmelders mit bzw. ohne Dämpfungs-Folie
- Fig. 4: die Erfassungscharakteristiken des erfindungsgemäßen Passiv-Infrarot-Bewegungsmelders gemäß zweier Ausführungsformen,
- Fig. 5: eine Gegenüberstellung diverser aus dem Azimut lateral oder frontal einfallender sowie auf den Infrarotsensorflächen empfangener Infrarot-Nutzsignal mit gleicher Ausgangsintensität I₀ bei verschiedenen Dämpfungsanordnungen,
- Fig. 6: eine segmentierte Fresnellinsen-Kunststoff-Folie mit azentrischen lateralen Fresnellinsen.

Fig. 1 zeigt eine Frontalansicht des erfindungsgemäßen Passiv-Infrarot-Bewegungsmelders 1 mit einer fensterartigen Gehäuseausnehmung 3 in einem Gehäuse 2. Eine Fresnellinsen-Folie 4 aus Kunststoff ist halbkreisförmig konvex in der Gehäuseausnehmung 3 eingeklemmt. Aus einem ersten Erfassungsbereich I frontal einfallende Infrarotstrahlen S_{I} werden mittels der Fresnellinsen-Folie 4 unmittelbar auf Infrarotsensoren 9 gebündelt. Aus einem zweiten Erfassungsbereich II lateral einfallende Infrarotstrahlen S_{II} werden mit Hilfe der Fresnellinsen-Folie 4 erst nach Zwischenreflexion an zwei Umlenkspiegeln 8 auf den Infrarotsensoren 9 fokussiert.

Fig. 2 zeigt eine mediane Seitenschnittansicht durch den Passiv-Infrarot-Bewegungsmelder 1 gemäß der Schnittlinie II-II in Figur 1. Die Fresnellinsen-Kunststoff-Folie 4 ist halbkreisförmig konvex in die zu überwachenden Erfassungsbereiche I,II hinein gewölbt und in einer Fresnellinsen-Fassung 5 des Gehäuses 2 gehaltert. Zur Dämpfung der frontal aus dem Erfassungsbereich I einfallenden Infrarotstrahlen S_{I} ist im Strahlengang hinter der Fresnellinsen-Kunststoff-Folie 4 eine für Infrarot durchlässige Dämpfungs-Kunststoff-Folie 6 vorgesehen und in einer Dämpfungs-Folienfassung 7 gehaltert. Hinter der Fresnellinsen-Kunststoff-Folie 4 und der Dämpfungs-Kunststoff-Folie 6 ist ein Luftpolster 10 ausgebildet, welches mit Hilfe von Abschlußstegen 11 weitgehend gegenüber der Umgebungsluft abgeschlossen ist. Innerhalb des Passiv-Infrarot-Bewegungsmelders 1 sind zentral auf einer Platine 12 die Infrarotsensoren 9 angeordnet, auf welche die lateral aus dem zweiten Erfassungsbereich II einfallenden Infrarotstrahlen S_{II} über zwei Umlenkspiegel 8 fokussiert werden. Frontal aus dem ersten Erfassungsbereich I einfallende Infrarotstrahlen S_{I} werden ohne Zwischenreflexion direkt auf die Infrarotsensoren 9 gebündelt.

Fig. 3 zeigt eine im Stand der Technik bekannte erste Erfassungscharakteristik 13 des Passiv-Infrarot-Bewegungsmelders 1 ohne Dämpfungs-Kunststoff-Folie 6. Man erkennt deutlich eine eingebuchtete Einschnürung 15 für die lateral einfallenden Infrarotstrahlen. Dies ist im wesentlichen dadurch bedingt, daß aufgrund der Zwischenreflexion an den Umlenkspiegeln 8 eine Streuung der Infrarotstrahlen S_{II} am Material der Umlenkspiegel 8 stattfindet, was mit einem Energie- und damit einem Intensitätsverlust verbunden ist. Eine zweite Erfassungscharakteristik 14 ergibt sich dann, wenn sowohl die frontal aus dem ersten Erfassungsbereich I als auch die lateral aus dem zweiten Erfassungsbereich II einfallenden Infrarotstrahlen S_{I},S_{II} mit der Dämpfungs-Kunststoff-Folie 6 zusätzlich gedämpft werden. Man erkennt, daß die Form der Erfassungscharakteristiken 13,14 im wesentlichen erhaltenbleibt, wohingegen eine über einen Azimutwinkel φ variable Erfassungsreichweite r bei der Erfassungscharakteristik 14 gegenüber der Erfassungscharakteristik 13 verringert ist.

Fig. 4 zeigt eine erfindungsgemäß verbesserte dritte Erfassungcharakteristik 16. Sie ist dadurch ausgezeichnet, daß die einbuchtenden Einschnürungen 15 bei den Erfassungcharakteristiken 13,14 nicht nur kompensiert, sondern sogar überkompensiert sind. Eine vierte Erfassungscharakteristik 17 ergibt sich dann, wenn man die erfindungsgemäße Lehre in Kombination mit einer unten näher beschriebenen Fresnellinsen-Folie 4 mit lateral azentrischen Fresnellinsen-Segmenten 18 verwendet. Hierdurch läßt sich dann der azimutale Erfassungsbereich um einen dritten Erfassungsbereich III auf insgesamt 220° erweitern (vgl. auch Fig. 2).

Fig. 5 zeigt eine Gegenüberstellung verschiedener lateral und frontal einfallender Infrarot-Nutzsignale bei unterschiedlichen Rauschpegeln und unterschiedlichen Anordnungen der Dämpfungs-Folien 6. Betrachtet werden sollen zunächst die Verhältnisse bei einem Passiv-Infrarot-Bewegungsmelder 1 ohne jegliche Dämpfungsfolie 6. Ein hierdurch bedingter Rauschpegel R₂ ist relativ hoch. Ein aus lateraler Richtung emittiertes Nutzsignal mit der Intensität I₀ wird gemäß Signal a_{II} auf der Infrarot-Sensorfläche 9 nur noch mit der um ΔI_{d} (d =dissipation = Streuung) verringerten Intensität empfangen, wohingegen das frontal einfallende und durch das Signal a_{I} repräsentierte Infrarot-Nutzsignal im wesentlichen ungedämpft zur Infrarot-Sensorfläche gelangt. Die Dämpfung durch die Fresnellinsen-Kunststoff-Folie bleibt bei dieser lediglich qualitativen Erörterung außer Betracht. Im Vergleich der Kurven a_{I,II} erkennt man, daß das Signal/Rausch-Verhältnis des frontal einfallenden Nutzsignals a_{I} größer ist als das des lateral einfallenden Nutzsignals a_{II}. Ein erhöhtes Signal/Rausch-Verhältnis bedeutet aber bekanntlich höhere Empfindlichkeit.

Ein Passiv-Infrarot-Bewegungsmelder, bei welchem sowohl die frontalen als auch die lateral einfallenden Infrarotstrahlen S_{I},S_{II} mittels einer Dämpfungsfolie 6 abgedeckt sind, weist ein erheblich vermindertes Grundrauschen R₀ auf. In diesem Falle werden lateral einfallende Nutzsignale C_{II} somit nicht nur um den bereits erwähnten Anteil ΔI_{d}, welcher auf die Streuung an den Umlenkspiegeln 8 zurückgeht, gedämpft, sondern zusätzlich durch die Dämpfungs-Kunststoff-Folie 6 um ΔIₐ gedämpft. Das Dämpfungsmaß ΔIₐ (a=attenuation = Dämpfung) hängt selbstverständlich von der durchgelassenen Infrarot-Wellenlänge sowie der Dicke und dem Material der verwendeten Dämpfungs-Kunststoff-Folie 6 ab.
Demgegenüber weist ein frontal einfallendes, durch die Kurve C_{I} repräsentiertes Nutzsignal eine lediglich um das Dämpfungsmaß ΔIₐ verringerte Intensität auf. Man erkennt beim Vergleich der Kurven C_{I,}C_{II}, daß das frontal einfallende Nutzsignal C_{I} ein günstigeres Signal/Rausch-Verhältnis als das lateral einfallende Nutzsignal C_{II} aufweist.

Durch die erfindungsgemäß vorgenommene Teilabdeckung der frontal aus dem Erfassungsbereich I einfallenden Infrarotstrahlen S_{I} ergibt sich lediglich eine geringfügige Anhebung des aufgrund der Wärmehintergrundstrahlung stets vorhandenen Rauschpegels R₁ gegenüber dem zuvor erwähnten Rauschpegel R₀. Man erkennt, daß das lateral einfallende Nutzsignal b_{II} lediglich um das Maß ΔI_{d} gedämpft wird, wohingegen das frontal einfallende Nutzsignal b_{I} um das Dämpfungsmaß ΔIₐ gedämpft wird. Hierbei gilt ${\text{ΔI}}_{\text{d}} {\text{< ΔI}}_{\text{a}} \text{= I₀-I₂ = R₂-R₀}$ . Es ist somit festzuhalten, daß aufgrund der zusätzlichen Dämpfung der frontal einfallenden Infrarotstrahlen S₁ die lateral einfallenden Infrarotstrahlen S_{II} gegenüber den frontal einfallenden Infrarotstrahlen S_{I} erstmals ein günstigeres Signal/Rausch-Verhältnis aufweisen. Hieraus resultiert die zuvor beschriebene verbesserte dritte Erfassungscharakteristik 16.

Fig. 6 zeigt eine Fresnellinsen-Kunststoff-Folie 4, welche in einzelne streifenförmige Fresnellinsen-Segmente 18 unterteilt ist. Jedes Segment 18 stellt eine Fresnellinse dar, welche aus verschiedenen Raumsektoren einfallende Infrarotstrahlen S_{I},S_{II},S_{III} bündelt. Im vorliegenden Fall sind den frontal einfallenden Infrarotstrahlen S_{I} zwei Zonen von übereinander angeordneten Fresnellinsen-Segmenten 18 zugeordnet. Dies hat den Vorteil, daß ein Unterlaufen des frontalen Erfassungsbereiches I nicht mehr möglich ist. Entscheidend ist aber bei der vorliegenden Fresnellinsen-Kunststoff-Folie 4, daß die, - vorzugsweise jeweils vier - lateral angeordneten Fresnellinsen-Segmente 18 als azentrische Fresnellinsen ausgebildet sind, deren jeweilige Linsenzentren 19 außerhalb des Fresnellinsen-Segments 18 liegt. Bei Verwendung einer derartigen, an sich bekannten, Fresnellinsen-Kunststoff-Folie 4 in Kombination mit der erfindungsgemäßen Lehre läßt sich eine Ausweitung des azimutalen Erfassungsbereichs auf insgesamt 220° erzielen, da aus einem dritten Erfassungsbereich III (Fig. 2) einfallende dritte Infrarotstrahlen S_{III} wegen der erfindungsgemäß verbesserten Erfassungsempfindlichkeit noch detektiert werden können.

## Patentansprüche

1. Passiv-Infrarot-Bewegungsmelder mit mindestens einem innerhalb eines Gehäuses angeordneten Infrarotsensor sowie mit mindestens einer im Gehäuse vorgesehenen Gehäuseausnehmung, die ein Fresnellinsen-System aufweist, wobei aus einem ersten Erfassungsbereich frontal einfallende und in zugeordneten Fresnellinsen des Fresnellinsen-Systems gebündelte erste Infrarot-Strahlen auf den Infrarotsensor fokussiert werden, und wobei aus einem zweiten Erfassungsbereich lateral einfallende und in zugeordneten Fresnellinsen des Fresnellinsen-Systems gebündelte zweite Infrarot-Strahlen nach Zwischenreflexion an einem Umlenkspiegel-System auf den Infrarotsensor geworfen werden, dadurch gekennzeichnet, daß Dämpfungsmittel (6) vorgesehen sind, aufgrund derer der Transmissionsgrad (T_{I}) für die aus dem ersten Erfassungsbereich (I) auf den Infrarotsensor (9) einfallenden ersten Infrarotstrahlen (S_{I}) geringer ist, als der Transmissionsgrad (T_{II}) der aus dem zweiten Erfassungsbereich (II) auf den Infrarotsensor (9) einfallenden zweiten Infrarotstrahlen (S_{II}).

2. Passiv-Infrarot-Bewegungsmelder nach Anspruch 1, dadurch gekennzeichnet, daß als Dämpfungsmittel (6) eine infrarot-durchlässige Dämpfungs-Kunststoff-Folie vorgesehen ist.

3. Passiv-Infrarot-Bewegungsmelder nach Anspruch 1 oder 2, dadurch gekennzeichnet, daß als Fresnellinsen-System eine als Kunststoff-Fresnellinse ausgebildete Kunststoff-Fresnellinsen-Folie (4) vorgesehen ist, wobei deren den azimutalen Erfassungbereich (I,II) abdeckende sowie eingeprägte Fresnellinsen aufweisende streifenförmige Fresnellinsen-Segmente (18) halbkreisförmig nebeneinander angeordnet sind.

4. Passiv-Infrarot-Bewegungsmelder nach Anspruch 3, dadurch gekennzeichnet, daß für die Erfassung der aus dem ersten Erfassungsbereich (I) einfallenden ersten Infrarotstrahlen (S_{I}) mindestens zwei übereinanderangeordnete Zonen von segmentierten zentrischen Fresnellinsen, vorzugsweise jeweils 8, vorgesehen sind.

5. Passiv-Infrarot-Bewegungsmelder nach einem der vorhergehenden Ansprüche, dadurch gekennzeichnet, daß für die Erfassung der aus dem zweiten und dritten Erfassungsbereich (II,III) einfallenden Infrarot-Strahlen (S_{II},S_{III}) jeweils lateral angeordnete Fresnellinsen-Segmente (18) vorgesehen sind, die als azentrische Fresnellinsen mit außerhalb der Fresnellinsen-Segmente (18) liegenden Fresnellinsen-Zentren (19) ausgebildet sind.

## Claims

1. Passive infrared movement detector with at least one infrared sensor arranged inside a housing and also with at least one housing opening which is provided in the housing and has a Fresnel lens system, first infrared rays, frontally incident from a first sensing area and concentrated in assigned Fresnel lenses of the Fresnel lens system, being focused onto the infrared sensor, and second infrared rays, incident laterally from a second sensing area and concentrated in assigned Fresnel lenses of the Fresnel lens system, being cast onto the infrared sensor after interreflection at a system of deflecting mirrors, characterized in that damping means (6) are provided, on account of which the transmittance (T_{I}) for the first infrared rays (S_{I}), incident on the infrared sensor (9) from the first sensing area (I), is lower than the transmittance (T_{II}) of the second infrared rays (S_{II}), incident on the infrared sensor (9) from the second sensing area (II).

2. Passive infrared movement detector according to Claim 1, characterized in that an infrared-transmissive damping plastic film is provided as the damping means (6).

3. Passive infrared movement detector according to Claim 1 or 2, characterized in that there is provided as the Fresnel lens system a plastic Fresnel lens film (4), designed as a plastic Fresnel lens, the strip-shaped Fresnel lens segments (18) of which, which cover the azimuthal sensing area (I, II) and have impressed Fresnel lenses, being arranged semicircularly next to one another.

4. Passive infrared movement detector according to Claim 3, characterized in that for sensing the first infrared rays (S_{I}) incident from the first sensing area (I) there are provided at least two zones, arranged one above the other, of segmented central Fresnel lenses, preferably 8 in each case.

5. Passive infrared movement detector according to one of the preceding claims, characterized in that for sensing the infrared rays (S_{II}, S_{III}) incident from the second and third sensing area (II, III) there are provided Fresnel lens segments (18) which are in each case arranged laterally and are designed as acentric Fresnel lenses with Fresnel lens centres (19) lying outside the Fresnel lens segments (18).

## Revendications

1. Détecteur de mouvement passif à infrarouge comprenant au moins un capteur à infrarouge disposé à l'intérieur d'un boîtier, ainsi qu'au moins une ouverture prévue dans le boîtier et présentant un système de lentille de Fresnel, des premiers rayons infrarouges arrivant frontalement d'une première zone de détection étant focalisés par des lentilles de Fresnel associées du système de lentille de Fresnel sur le capteur à infrarouge, et des seconds rayons infrarouges arrivant latéralement d'une seconde zone de détection étant focalisés par des lentilles de Fresnel associées du système de lentille de Fresnel sur le capteur à infrarouge après réflexion intermédiaire sur un système de miroirs de déviation, caractérisé par le fait que des moyens d'atténuation (6) sont prévus, sous l'effet desquels le degré de transmission (T_{I}) pour les premiers rayons infrarouges (S_{I}) arrivant sur le capteur à infrarouge (9) à partir de la première zone de détection (I) est plus faible que le degré de transmission (T_{II}) pour les seconds rayons infrarouges (S_{II}) arrivant sur le capteur à infrarouge (9) à partir de la seconde zone de détection (II).

2. Détecteur de mouvement passif à infrarouge suivant la revendication 1, caractérisé par le fait que le moyen d'atténuation (6) est constitué par une feuille d'atténuation en matière plastique, laissant passer les rayons infrarouges.

3. Détecteur de mouvement passif à infrarouge suivant la revendication 1 ou 2, caractérisé par le fait que le système de lentille de Fresnel est constitué par une feuille de matière plastique (4) réalisée sous forme de lentille de Fresnel en matière plastique, dont les segments (18) formant lentilles de Fresnel, en forme de rubans, couvrant la zone de détection azimutale (I, II) et présentant des lentilles de Fresnel formées dans la feuille sont disposés côte-à-côte en demi-cercle.

4. Détecteur de mouvement passif à infrarouge suivant la revendication 3, caractérisé par le fait qu'au moins deux zones superposées de lentilles de Fresnel segmentées centrées, de préférence au nombre de huit chacune, sont prévues pour la détection des premiers rayons infrarouges (S_{II}) arrivant de la première zone de détection (I).

5. Détecteur de mouvement passif à infrarouge suivant l'une des revendications précédentes, caractérisé par le fait que des segments (18) de lentilles de Fresnel, disposés latéralement, sont prévus pour la détection des rayons infrarouges (S_{II}, S_{III}) arrivant de la seconde et de la troisième zones de détection (II, III), lesdits segments étant réalisés sous forme de lentilles de Fresnel acentrées avec des centres de lentilles de Fresnel (19) situés à l'extérieur des segments (18) fr lentilles de Fresnel.
